# EUROPÄISCHE PATENTSCHRIFT

(11) **EP 2 594 165 B1**
(45) Veröffentlichungstag und Bekanntmachung des Hinweises auf die Patenterteilung: **28.08.2013**
(21) Anmeldenummer: 11189733.6
(22) Anmeldetag: 18.11.2011
(51) Int. Cl.: A47H 1/19, E06B 7/28

(54) **Klemmhalterung zur Befestigung eines Objekts, insbesondere einer Seilspannvorrichtung für eine Sonnen- und/oder Blickschutzvorrichtung, an einem Fenster- oder Türrahmen**
Clamp holder for fixing an object, in particular a cable tensioning device for a sun screen or blind, to a window or door frame
Support pour la fixation par serrage d'un objet, notamment d'un dispositif de tensionnement d'un cable pour un dispositif de pare-soleil et/ou de protection contre la vue, sur un cadre de fenêtre ou de porte

(43) Veröffentlichungstag der Anmeldung: 22.05.2013
(73) Patentinhaber: Inventex Establishment, 9486 Schaanwald (LI)
(72) Erfinder: Kohler Dietmar, 6850 Dornbirn (AT)
(74) Vertreter: Schlögl, Markus

(56) Entgegenhaltungen:
- GB-A- 2 104 586
- US-A- 1 772 621

## Beschreibung

Die Erfindung betrifft eine Klemmhalterung zur Befestigung eines Objekts, insbesondere einer Seilspannvorrichtung für eine Sonnen- und/oder Blickschutzvorrichtung, beispielsweise eines Plissees, eines Rollos oder eines Vorhangs, an einem Fenster- oder Türrahmen.

Aus EP 0 730 081 A1 ist eine Klemmhalterung für die Montage einer Sonnen- oder Blickschutzvorrichtung an einem Fenster- oder Türrahmenbekannt, umfassend ein Winkelstück und ein Klemmstück. Das Winkelstück hintergreift mit einem ersten Schenkel den Rahmen und steht mit einem zweiten Schenkel nach vorne über den Rahmen vor. Das Klemmstück ist am zweiten Schenkel des Winkelstücks verschiebbar gelagert und zum Einklemmen des Rahmens zwischen dem ersten Schenkel des Winkelstücks und dem Klemmstück an den Rahmen andrückbar. Das Klemmstück weist eine Durchbrechung auf, durch die der zweite Schenkel des Winkelstücks hindurch tritt. Im Bereich der Durchbrechung ist eine Federzunge vorgesehen, die in eine am zweiten Schenkel vorgesehene Zahnung einrastet.

Aus EP 2 329 747 A2 ist eine Befestigungsvorrichtung zur Befestigung einer Seilspannvorrichtung für Vorhänge an einem Fensterrahmen bekannt, umfassend ein Haltestück und ein Klemmstück. Das Haltestück weist einen ersten und einen zweiten Schenkel auf. Das Klemmstück ist entlang des ersten Schenkels in Stufen mit dem Haltestück verrastbar.

Aus DE 196 36 921 C1 ist eine Klemmhalterung für das Trägerelement einer Sonnen- oder Blickschutzeinrichtung am Rahmen eines Fensters oder einer Tür bekannt, umfassend ein winkelförmiges Haltestück, dessen erster Schenkel den Rahmen hintergreift und dessen zweiter Schenkel das Trägerelement über ein Gewinde führt und die Einstellung der Klemmhalterung auf unterschiedliche Rahmenstärken gestattet, wobei der Rahmen zwischen dem ersten Arm und dem Trägerarm eingeklemmt ist.

Aus GB 2 104 586 A ist ein Verbinder bekannt, mit einem Aufnahmeteil, in welchem ein Schlitz vorgesehen ist, mit einem Stab, welcher in Eingriff mit dem Schlitz stehen kann, und mit einem Haltestift, der in einer Öffnung des Aufnahmeteils angebracht ist, um in einer Halteposition auf die Hauptfläche des Stabes einzuwirken. Schlitz und Stab des Verbinders weisen dabei eine ähnliche quergerichtete Verformung auf.

Aus US 1 772 621 A ist eine Halterung für Jalousien bekannt, mit einem Paar sich ergänzender Abschnitte, von denen jedes an seinem äußeren Ende zur Verbindung mit einem Fensterrahmen ausgebildet ist, und inneren Endbereichen der Abschnitte, die überlappend und gegeneinander verschiebbar angeordnet sind, wobei die beiden Abschnitte mit einem Haken gekuppelt sind.

GB 2 104 586A und US 1 772 621A offenbaren beide eine Klemmhalterung mit der Merkmalen des Oberbegriffs des Anspruchs 1.

Der vorliegenden Erfindung liegt die Aufgabe zugrunde, eine neue, einfach zu handhabende Klemmhalterung zur Befestigung eines Objekts, insbesondere einer Seilspannvorrichtung für eine Sonnen- und/oder Blickschutzvorrichtung, an einem Fenster- oder Türrahmen anzugeben.

Diese Aufgabe wird durch die Merkmale des Anspruchs 1 gelöst. Vorteilhafte Ausgestaltungen und Weiterbildungen sind in den jeweils abhängigen Ansprüchen angegeben.

Die Klemmhalterung gemäß der Erfindung umfasst ein Klemmstück und ein Winkelstück. Das Klemmstück ist mit dem zu befestigenden Objekt, beispielsweise einer Seilspannvorrichtung, verbunden oder verbindbar, oder das Klemmstück umfasst das zu befestigende Objekt, beispielsweise die Seilspannvorrichtung. Das Winkelstück umfasst einen ersten Schenkel und einen zweiten Schenkel, die einen Winkel zwischen sich einschließen. Der erste Schenkel hintergreift den Fenster- oder Türrahmen und der zweite Schenkel steht nach vorne über den Rahmen vor. Das Klemmstück ist an dem zweiten Schenkel des Winkelstücks verschiebbar gelagert und zum Einklemmen des Rahmens zwischen dem zweiten Schenkel des Winkelstücks und dem Klemmstück an den Rahmen andrückbar.

Die Erfindung sieht vor, dass in und/oder am zweiten Schenkel des Winkelstücks ein Drehelement mit einem Exzenterfortsatz drehbar gelagert ist. Der Exzenterfortsatz des Drehelements greift in eine korrespondierende Exzenterausnehmung im Klemmstück ein. Bei Drehung des Drehelements in eine vorgegebene Klemmdrehrichtung wird der Exzenterfortsatz das Klemmstück an den Rahmen andrücken. Dadurch wird das Klemmstück und damit das zu befestigende Objekt am Rahmen festgeklemmt.

Unter Exzenterfortsatz wird hierbei ein in Bezug auf eine Drehachse des Drehelements exzentrisch angeordneter Fortsatz bzw. Ansatz am Drehelement verstanden, das heißt sein Mittelpunkt liegt außerhalb der Drehachse. Ein Exzenter ist aufgrund seiner Anordnung zur Drehachse und seiner Umfangsform in der Lage, eine Drehbewegung um die Drehachse in eine lineare Bewegung, insbesondere in einer Ebene senkrecht zur Drehachse, zu konvertieren. Als Beispiel sei eine zumindest abschnittsweise spiralförmige Umfangsform des Exzenterfortsatzes genannt, aber auch andere Formen sind möglich. Wesentlich ist bei der Auswahl einer geeigneten Form jedoch, dass der Exzenterfortsatz aufgrund seiner Anordnung zur Drehachse und seiner Umfangsform geeignet ist, bei Drehung des Drehelements in Klemmdrehrichtung das Klemmstück der Klemmhalterung an den Rahmen anzudrücken.

Des Weiteren sieht die Erfindung vor, dass bei Drehung des Drehelements in der vorgesehenen Klemmdrehrichtung Bereiche einer seitlichen, in Klemmdrehrichtung vorne liegenden Drückfläche des Exzenterfortsatzes gegen eine dem ersten Schenkel des Winkelstücks abgewandte Andrückwand des Klemmstücks drücken, wodurch das Klemmstück an den Rahmen gedrückt wird. Dabei kann der gegen die Andrückwand drückende Bereich der Drückfläche bei Drehung des Drehelements in Klemmdrehrichtung an dem Drehelement radial nach außen wandern.

Die Erfindung sicht ferner vor, dass das Klemmstück entlang einer Längsachse des zweiten Schenkels verschiebbar ist, wobei das Klemmstück parallel zur Längsachse verlaufende seitliche Auskragungen aufweist, die in ebenfalls parallel zur Längsachse verlaufenden hinterschnittenen Führungsschienen am zweiten Schenkel geführt sind.

Die Vorteile der Erfindung liegen insbesondere in der einfachen Handhabung der Klemmhalterung. Durch einfache Drehbewegung lässt sich die Klemmhalterung an Fenster- bzw. Türrahmen unterschiedlicher Stärke befestigen und auch wieder entfernen, ohne Beschädigungen am Rahmen zu hinterlassen. Ferner ist die Klemmhalterung einfach aufgebaut und kostengünstig herzustellen.

Zweckmäßigerweise kann vorgesehen sein, dass beim Drehen des Drehelements entgegen der vorgesehenen Klemmdrehrichtung die Festklemmung des Klemmelements am Rahmen wieder gelöst wird, so dass das Klemmelement und damit das zu befestigende Objekt vom Rahmen abgenommen werden kann.

Eine Variante der Erfindung sieht vor, dass die Andrückwand im Wesentlichen eben ausgebildet ist. Alternativ oder additiv kann die Drückfläche des Exzenterfortsatzes des Drehelements im Wesentlichen konvex gekrümmt sein, insbesondere mit einer Krümmung, die mit zunehmendem radialen Abstand von der Drehachse des Drehelements abnimmt, vorzugsweise stetig abnimmt. Vorzugsweise ist die Drückfläche des Exzenterfortsatzes spiralförmig gekrümmt.

Gemäß einer Weiterbildung weist die Exzenterausnehmung des Klemmstücks an ihrer dem ersten Schenkel des Winkelstücks zugewandten Seite eine Öffnung auf. Diese Öffnung dient dem Einschieben des Exzenterfortsatzes in die Exzenterausnehmung beim Zusammenbau der Klemmhalterung durch Zusammenschieben von Klemmstück und Winkelstück. In diesem Fall ist die Andrückwand an einer in der Exzenterausnehmung angeordneten und elastisch eindrückbaren Nase eines Rasthakens ausgebildet. Diese wiederum ist derart angeordnet und ausgebildet, dass sie beim Einschieben des Exzenterfortsatzes aufgrund ihrer Keilform vom Exzenterfortsatz tiefer in die Exzenterausnehmung eingedrückt wird und dadurch das Einschieben des Exzenterfortsatzes in die Exzenterausnehmung ermöglicht, sich jedoch nach dem Einschieben des Exzenterfortsatzes wieder in ihre Ausgangslage zurückbewegt und in dieser Position aufgrund der Andrückwand ein erneutes Herausschieben des Exzenterfortsatzes aus der Exzenterausnehmung verhindert.

Das Drehelement kann in einer korrespondierenden Ausnehmung im zweiten Schenkel des Winkelstücks drehbar gelagert sein, insbesondere in einer Ausnehmung, die eine Rasterung aufweist, die mit einer oder mehreren Rastnasen des Drehelements korrespondiert.

Zweckmäßigerweise kann ferner vorgesehen sein, dass das Drehelement zwischen einer Klemmposition und einer Freigabeposition drehbar ist, wobei die Klemmhalterung in der Klemmposition des Drehelements am Fenster- oder Türrahmen festgeklemmt ist und in einer Freigabeposition vom Fenster- oder Türrahmen abnehmbar ist.

Das Drehelement kann an seiner dem Exzenterfortsatz gegenüberliegenden Seite einen Handgriff zum manuellen Ausführen einer Drehbewegung des Drehelements aufweisen, dessen Position einem Bediener die Eingenommene Position des Drehelements anzeigt.

Der erste Schenkel des Winkelstücks kann im Wesentlichen aus Metall bestehen und mittels Verrastung mit dem zweiten Schenkel, der vorzugsweise im Wesentlichen aus Kunststoff besteht, verrastet sein.

Der Winkel zwischen erstem und zweitem Schenkel des Winkelstücks kann 90° betragen. Um die Klemmkräfte zu verstärken, kann aber auch vorgesehen sein, dass der Winkel zwischen erstem und zweitem Schenkel zwischen 70° und 90°, vorzugsweise zwischen 80° und 90°, liegt.

Die Erfindung wird nachstehend auch hinsichtlich weiterer Merkmale und Vorteile anhand der Beschreibung eines Ausführungsbeispiels und unter Bezugnahme auf die beiliegenden Zeichnungen näher erläutert. Dabei zeigen
- FIG 1: ein Ausführungsbeispiel einer erfindungsgemäßen Klemmhalterung, angeordnet an einem Fenster- oder Türrahmen,
- FIG 2: das Ausführungsbeispiel nach FIG 1 aus einer anderen Blickrichtung,
- FIG 3: das Ausführungsbeispiel nach FIG 1 in einer teilweisen Schnittdarstellung, wobei das Drehelement eine Freigabeposition einnimmt,
- FIG 4: eine FIG 3 entsprechende Darstellung des Ausführungsbeispiels nach FIG 1, wobei das Drehelement eine Klemmposition einnimmt,
- FIG 5: das Ausführungsbeispiel nach FIG 1 in einer Frontalansicht,
- FIG 6: das Ausführungsbeispiel nach FIG 1 in einer Schnittdarstellung entlang der Linie VI-VI in FIG 5, Blickrichtung von links,
- FIG 7: das Ausführungsbeispiel nach FIG 1 in einer Schnittdarstellung entlang der Linie VII-VII in FIG 5, Blickrichtung von oben,
- FIG 8: das Ausführungsbeispiel nach FIG 1 in einer Frontalansicht, entsprechend FIG 5,
- FIG 9: das Ausführungsbeispiel nach FIG 1 in einer Schnittdarstellung entlang der Linie IX-IX in FIG 8, Blickrichtung von unten,
- FIG 10: das entsprechend FIG 9 geschnittene Ausführungsbeispiel in einer perspektivischen Darstellung,
- FIG 11 bis 15: das Drehelement des Ausführungsbeispiels nach FIG 1 in verschiedenen Ansichten,
- FIG 16: das Klemmstück des Ausführungsbeispiels nach FIG 1 in einer perspektivischen Darstellung, ohne Seilspannvorrichtung, und
- FIG 17: das Winkelstück des Ausführungsbeispiels nach FIG 1 in einer perspektivischen Darstellung, ohne Drehelement.

FIG 1 bis FIG 17 betreffen dasselbe Ausführungsbeispiel einer erfindungsgemäßen Klemmhalterung 1.

Aus FIG 1 und FIG 2 wird deutlich, dass die Klemmhalterung 1 zur Befestigung eines Objekts, hier einer Seilspannvorrichtung 2 für eine Sonnen- und/oder Blickschutzvorrichtung, an einem Fenster- oder Türrahmen 3 dient. Ein mit der Seilspannvorrichtung 2 gespanntes Seil 26 kann beispielsweise zum Führen eines Plissees, eines Rollos oder eines Vorhangs bestimmt sein.

Die Klemmhalterung umfassend ein Klemmstück 4 und ein Winkelstück 5, wobei das Klemmstück 4 die Seilspannvorrichtung 2 umfasst, das heißt die Seilspannvorrichtung 2 ist Teil des Klemmstücks 4. Die Seilspannvorrichtung 2 entspricht der aus EP 2 329 747 A2 bekannten Seilspannvorrichtung. Für weitere Erläuterungen zu deren Merkmalen verweisen wir daher auf diese Druckschrift.

Das Winkelstück 5 umfasst einen ersten Schenkel 6 und einen zweiten Schenkel 7, die einen Winkel 8 einschließen. Dieser Winkel 8 liegt nicht bei 90°, sondern bei etwa 83°, um die Klemmwirkung zu verstärken. Im gezeigten Ausführungsbeispiel besteht der erste Schenkel 6 des Winkelstücks 5 aus Metall, er ist am Übergang zum zweiten Schenkel 7 gebogen und über eine Metallnase 34 mit dem zweiten Schenkel 7 verrastet. Durch diese Umbiegung und das verwendete Metall ergibt sich eine Elastizität zwischen erstem Schenkel 6 und zweitem Schenkel 7, durch die die Festklemmung der Klemmhalterung 1 am Rahmen 3 unterstützt wird Der zweite Schenkel 7 und auch zumindest im Wesentlichen das Klemmteil 2 können beispielsweise aus Kunststoff bestehen. Selbstverständlich ist es auch möglich, den ersten Schenkel ganz oder teilweise aus Kunststoff auszubilden.

Der erste Schenkel 6 des Winkelstücks 5 hintergreift den Fenster- oder Türrahmen 3, der zweite Schenkel 7 steht nach vorne über den Rahmen 3 vor.

Das Klemmstück 4 ist an dem zweiten Schenkel 7 des Winkelstücks 5 entlang einer Längsachse des zweiten Schenkels 7 verschiebbar gelagert und zum Einklemmen des Rahmens 3 zwischen dem zweiten Schenkel 7 des Winkelstücks 5 und dem Klemmstück 4 an den Rahmen 3 andrückbar. Hierzu weist das Klemmstück 4 parallel zur Längsachse des zweiten Schenkels 7 des Winkelstücks 5 verlaufende seitliche Auskragungen 17 an seiner dem zweiten Schenkel 7 zugewandten Oberseite 28 auf, die über eine gebogene Auskragung 30 an einer dem ersten Schenkel 6 abgewandten Stirnseite 29 des Klemmstücks 4 ineinander übergehen. Die seitlichen Auskragungen 17 werden von zwei Führungsschienen 18 geführt, die als hinterschnittene Führungsschienen 18 an einer dem Klemmelement 4 zugewandten Unterseite 31 des zweiten Schenkels 7 des Winkelstücks 5 ausgebildet sind und mit den seitlichen Auskragungen 17 derart korrespondieren, dass sie eine geführte lineare Verschiebung des Klemmstücks 4 entlang der Längsachse des zweiten Schenkels 7 des Winkelstücks 5 ermöglichen.

Am bzw. im zweiten Schenkel 7 des Winkelstücks 5 ist ein Drehelement 9 drehbar gelagert. Hierzu ist im zweiten Schenkel 7 eine mit dem Drehelement 9 korrespondierende Ausnehmung 19 vorgesehen. Diese Ausnehmung 19 weist an ihrer Seitenwandung eine Rasterung 20 auf, die mit einer Rastnase 21 am Drehelement 9 zusammenwirkt.

Das Drehelement 9 weist an seiner dem Klemmelement 4 zugewandten Unterseite 32 einen Exzenterfortsatz 10 auf. Dieser Exzenterfortsatz 10 greift in eine korrespondierende Exzenterausnehmung 11 im Klemmstück 4 ein. Bei Drehung des Drehelements 9 in eine vorgegebene Klemmdrehrichtung 12 drückt der Exzenterfortsatz 10 das Klemmstück 4 an den Rahmen 3 an. Hierzu weist das Klemmstück 4 eine Andrückwand 14 auf, die derart ausgerichtet ist, dass sie dem ersten Schenkel 6 des Winkelstücks 5 abgewandt ist, d. h. bei Druck gegen die Andrückwand 14 des Klemmstücks 4 wird das Klemmstück 4 in Richtung auf den ersten Schenkel 6 des Winkelstücks 5 gedrückt. Dieser Druck geht aus von einer seitlichen, in Drehrichtung vorne liegenden Drückfläche 13 des Exzenterfortsatzes 10. Bereiche dieser Drückfläche 13 drücken bei Drehung des Drehelements 9 in Klemmdrehrichtung 12 gegen die Andrückwand 14 des Klemmstücks 4. Dadurch wird das Klemmstück 4 an den Rahmen 3 gedrückt. Die Andrückwand 14 des Klemmstücks 4 ist eine ebene Fläche, die Drückfläche 13 des Exzenterfortsatzes 10 des Drehelements 9 ist hingegen konvex gekrümmt, und zwar mit einer Krümmung, die mit zunehmendem radialen Abstand von der Drehachse D des Drehelements 9 stetig, und zwar spiralförmig, abnimmt. Der gegen die Andrückwand 14 drückende Bereich der Drückfläche 13 des Exzenterfortsatzes 10 wandert dadurch bei Drehung des Drehelements 9 in Klemmdrehrichtung 12 an dem Drehelement 9 radial nach außen.

Das Drehelement 9 ist zwischen einer Klemmposition 22 und einer Freigabeposition 23 drehbar, wobei die Klemmhalterung 1 in der Klemmposition 22 des Drehelements 9 am Fenster- oder Türrahmen 3 festgeklemmt ist und in der Freigabeposition 23 vom Fenster- oder Türrahmen 3 abnehmbar ist. Entscheidend für die Einnahme der Klemmposition 22 bzw. der Freigabeposition 23 ist die Stellung des Exzenterfortsatzes 10 und damit die von ihm auf die Andrückwand 14 ausgeübte Kraft. FIG 3 und FIG 4 zeigen daher jeweils durch Weglassen eines den Blick versperrenden Teils des zweiten Schenkels 6 und des Drehelements 9 die Position des Exzenterfortsatzes 10. FIG 3 zeigt die Stellung des Exzenterfortsatzes 10 in der Freigabeposition 23 der Klemmhalterung 1, FIG 4 zeigt die Stellung des Exzenterfortsatzes 10 in der Klemmposition 22 der Klemmhalterung 1.

Aus FIG 3 ist ersichtlich, dass das Klemmstück 4 in der Freigabeposition 23 vom ersten Schenkel 6 des Winkelstücks 5 wegbewegbar ist, bis die Andrückwand 14 an einer der Drückfläche 13 gegenüber liegenden Rückseite 33 des Exzenterfortsatzes 10, die in Klemmdrehrichtung 12 des Drehelements 11 hinten liegt, anschlägt. Diese Rückseite 33 des Exzenterfortsatzes 10 ist als ebene Fläche ausgebildet.

Aus FIG 4 ist ersichtlich, dass das Klemmstück 4 in der Klemmposition 22 zum ersten Schenkel 6 des Winkelstücks 5 hin gedrückt ist, ein Bereich der Drückfläche 13 des Exzenterfortsatzes 10 drückt gegen die Andrückwand 14.

Die Schnittdarstellungen FIG 7 und FIG 9/FIG 10 und damit auch FIG 5 und FIG 6 sowie FIG 8 zeigen eine Position des Exzenterfortsatzes 10 zwischen den in FIG 3 und FIG 4 gezeigten Positionen.

Das Drehelement 9 weist an seiner dem Exzenterfortsatz 10 gegenüberliegenden Seite einen Handgriff 24 zum manuellen Ausführen einer Drehbewegung des Drehelements 9, beispielsweise in Klemmdrehrichtung 12 zum Festklemmen der Klemmhalterung 1 am Rahmen 3 oder in entgegen gesetzte Richtung zum Loslösen der Klemmhalterung 1 vom Rahmen 3, auf. Die Position des Handgriffs 24 zeigt einem Bediener die eingenommene Position des Drehelements 9 an, insbesondere kann der Bediener dadurch erkennen, ob die Klemmhalterung 1 sich in der Freigabeposition 23 oder in der Klemmposition 22 befindet.

Die Drehbewegung des Drehelements 9 ist durch einen Anschlag 27 für den Handgriff 24 begrenzt. Im dargestellten Ausführungsbeispiel ist die Klemmdrehrichtung 12 bei Draufsicht auf den Handgriff 24 eine Drehbewegung im Uhrzeigersinn. Die in FIG 3 gezeigte Anschlagposition des Handgriffs 24 am Anschlag 27 entspricht der Freigabeposition 23 des Klemmstücks 4, sie ist für den Bediener durch ein geeignetes Symbol (offenes Schloss) kenntlich gemacht. Von dieser Anschlagposition ausgehend wird das Drehelement 9 zum Festklemmen der Klemmhalterung 1 am Rahmen 3 in Klemmdrehrichtung 12 gedreht, bis die der jeweiligen Rahmenstärke entsprechende Klemmposition 22 erreicht ist. Maximal ist hierbei eine Drehbewegung bis zu der Position möglich, in der der Handgriff 24 an der gegenüberliegenden Seite des Anschlags 27 anschlägt. Diese Position ist durch ein geeignetes Symbol (geschlossenes Schloss) kenntlich gemacht. Aus den beiden Symbolen erkennt der Bediener somit problemlos die für das Festklemmen bzw. das Loslösen der Klemmhalterung 1 erforderliche Drehrichtung des Drehelements 9.

Um einen einfachen Zusammenbau der Klemmhalterung 1 aus Klemmstück 4 und Winkelstück 5 durch Zusammenschieben dieser Komponenten zu ermöglichen, weist die Exzenterausnehmung 11 des Klemmstücks 4 an ihrer dem ersten Schenkel 6 des Winkelstücks 5 zugewandten Seite eine Öffnung 15 zum Einschieben des Exzenterfortsatzes 10 in die Exzenterausnehmung 11 auf. Ferner ist die Andrückwand 14 an einer in der Exzenterausnehmung 11 angeordneten und elastisch eindrückbaren Nase 25 eines elastisch am restlichen Klemmstück 4 angeordneten Rasthakens 16 ausgebildet. Diese Nase 25 weist eine Keilform auf und wird daher beim Einschieben des Exzenterfortsatzes 10 in die Exzenterausnehmung 11 vom Exzenterfortsatz 10 tiefer in die Exzenterausnehmung 11 eingedrückt. Dadurch kann der Exzenterfortsatz über die Nase 25 mit der Andrückwand 14 hinweg in die Exzenterausnehmung 11 eingeschoben werden. Der Rasthaken 16 ermöglicht diese Bewegung. Nach dem Einschieben des Exzenterfortsatzes 10 in die Exzenterausnehmung 11 bewegt der elastische Rasthaken 16 die Nase 25 wieder in ihre Ausgangslage zurück, so dass die Andrückwand 14 an der Nase 25 nunmehr ein erneutes Herausschieben des Exzenterfortsatzes 10 aus der Exzenterausnehmung 11 verhindert.

### Bezugszeichenliste

- 1: Klemmhalterung
- 2: Seilspannvorrichtung
- 3: Fenster- oder Türrahmen
- 4: Klemmstück
- 5: Winkelstück
- 6: Erster Schenkel des Winkelstücks 5
- 7: Zweiter Schenkel des Winkelstücks 5
- 8: Winkel zwischen erstem Schenkel 6 und zweitem Schenkel 7
- 9: Drehelement
- 10: Exzenterfortsatz
- 11: Exzenterausnehmung
- 12: Klemmdrehrichtung
- 13: Drückfläche des Exzenterfortsatzes 10
- 14: Andrückwand des Klemmstücks 4
- 15: Öffnung der Exzenterausnehmung 11
- 16: Rasthaken
- 17: Seitliche Auskragung des Klemmstücks 4
- 18: Hinterschnittene Führungsschiene am zweiten Schenkel 7
- 19: Ausnehmung im zweiten Schenkel 7
- 20: Rasterung der Ausnehmung 19
- 21: Rastnase am Drehelement 9
- 22: Klemmposition des Drehelements 9
- 23: Freigabeposition des Drehelements 9
- 24: Handgriff des Drehelements 9
- 25: Nase des Rasthakens 16
- 26: Seil
- 27: Anschlag für Handgriff 24
- 28: Oberseite des Klemmstücks 4
- 29: Stirnseite des Klemmstücks 4
- 30: Gebogene Auskragung an der Stirnseite 29 des Klemmstücks 4
- 31: Unterseite des zweiten Schenkels 7
- 32: Unterseite des Drehelements 9
- 33: Rückseite des Exzenterfortsatzes 10
- 34: Metallnase

- D: Drehachse des Drehelements 9

## Patentansprüche

1. Klemmhalterung (1) zur Befestigung eines Objekts, insbesondere einer Seilspannvorrichtung (2) für eine Sonnen- und/oder Blickschutzvorrichtung, an einem Fenster- oder Türrahmen (3), umfassend ein Klemmstück (4) und ein Winkelstück (5),
wobei das Klemmstück (4) mit dem Objekt, insbesondere der Seilspannvorrichtung (2), verbunden oder verbindbar ist oder das Objekt, insbesondere die Seilspannvorrichtung (2), umfasst,
wobei das Winkelstück (5) einen ersten Schenkel (6) und einen zweiten Schenkel (7) umfasst, die einen Winkel (8) einschließen, wobei der erste Schenkel (6) den Fenster- oder Türrahmen (3) hintergreifen wird und der zweite Schenkel (7) nach vorne über den Rahmen (3) vorstehen wird, und
wobei das Klemmstück (4) an dem zweiten Schenkel (7) des Winkelstücks (5) verschiebbar gelagert und zum Einklemmen des Rahmens (3) zwischen dem zweiten Schenkel (7) des Winkelstücks (5) und dem Klemmstück (4) an den Rahmen (3) andrückbar ist,
wobei in und/oder am zweiten Schenkel (7) des Winkelstücks (5) ein Drehelement (9) mit einem Exzenterfortsatz (10) drehbar gelagert ist,
wobei der Exzenterfortsatz (10) in eine korrespondierende Exzenterausnehmung (11) im Klemmstück (4) eingreift,
wobei der Exzenterfortsatz (10) bei Drehung des Drehelements (9) in eine vorgegebene Klemmdrehrichtung (12) das Klemmstück (4) an den Rahmen (3) andrücken wird, und
wobei bei Drehung des Drehelements (9) in Klemmdrehrichtung (12) Bereiche einer seitlichen, in Drehrichtung vorne liegenden Drückfläche (13) des Exzenterfortsatzes (10) gegen eine dem ersten Schenkel (6) des Winkelstücks (5) abgewandte Andrückwand (14) des Klemmstücks (4) drücken, wodurch das Klemmstück (4) an den Rahmen (3) gedrückt wird,
wobei das Klemmstück (4) entlang einer Längsachse des zweiten Schenkels verschiebbar ist, **dadurch gekennzeichnet, dass** das Klemmstück (4) parallel zur Längsachse verlaufende seitliche Auskragungen (17) aufweist, die in ebenfalls parallel zur Längsachse verlaufenden hinterschnittenen Führungsschienen (18) am zweiten Schenkel (7) geführt sind.

2. Klemmhalterung nach Anspruch 1,
**dadurch gekennzeichnet, dass**
der gegen die Andrückwand (14) drückende Bereich der Drückfläche (13) bei Drehung des Drehelements (9) in Klemmdrehrichtung (12) an dem Drehelement (9) radial nach außen wandert.

3. Klemmhalterung nach Anspruch 1 oder 2,
**dadurch gekennzeichnet, dass**
die Andrückwand (14) im Wesentlichen eben ist und/oder die Drückfläche (13) im Wesentlichen konvex gekrümmt ist, insbesondere mit einer Krümmung, die mit zunehmendem radialen Abstand von der Drehachse (D) des Drehelements (9) abnimmt, vorzugsweise stetig und/oder spiralförmig abnimmt.

4. Klemmhalterung nach einem der vorhergehenden Ansprüche,
**dadurch gekennzeichnet,**
**dass** die Exzenterausnehmung (11) des Klemmstücks (3) an ihrer dem ersten Schenkel (6) des Winkelstücks (5) zugewandten Seite eine Öffnung (15) zum Einschieben des Exzenterfortsatzes (10) in die Exzenterausnehmung (11) beim Zusammenbau der Klemmhalterung (1) durch Zusammenschieben von Klemmstück (4) und Winkelstück (5) aufweist, und
**dass** die Andrückwand (14) an einer in der Exzenterausnehmung (11) angeordneten und elastisch eindrückbaren Nase (25) eines Rasthakens (16) ausgebildet ist, die derart angeordnet und ausgebildet ist, dass sie beim Einschieben des Exzenterfortsatzes (10) in die Exzenterausnehmung (11) aufgrund ihrer Keilform vom Exzenterfortsatz (10) tiefer in die Exzenterausnehmung (11) eingedrückt wird und dadurch das Einschieben des Exzenterfortsatzes (10) in die Exzenterausnehmung (11) ermöglicht, sich jedoch nach dem Einschieben des Exzenterfortsatzes (10) wieder in ihre Ausgangslage zurückbewegt und in dieser Position aufgrund der Andrückwand (14) ein erneutes Herausschieben des Exzenterfortsatzes (10) aus der Exzenterausnehmung (11) verhindert.

5. Klemmhalterung nach einem der vorhergehenden Ansprüche,
**dadurch gekennzeichnet, dass**
das Drehelement (9) in einer korrespondierenden Ausnehmung (19) im zweiten Schenkel (7) des Winkelstücks (5) drehbar gelagert ist, insbesondere in einer Ausnehmung (19), die eine Rasterung (20) aufweist, die mit einer oder mehreren Rastnasen (21) am Drehelement (9) korrespondiert.

6. Klemmhalterung nach einem der vorhergehenden Ansprüche,
**dadurch gekennzeichnet, dass**
das Drehelement (9) zwischen einer Klemmposition (22) und einer Freigabeposition (23) drehbar ist, wobei die Klemmhalterung (1) in der Klemmposition (22) des Drehelements (9) am Fenster- oder Türrahmen (3) festgeklemmt ist und in einer Freigabeposition (23) vom Fenster- oder Türrahmen (3) abnehmbar ist.

7. Klemmhalterung nach einem der vorhergehenden Ansprüche,
**dadurch gekennzeichnet, dass**
das Drehelement (9) an seiner dem Exzenterfortsatz (10) gegenüberliegenden Seite einen Handgriff (24) zum manuellen Ausführen einer Drehbewegung des Drehelements (9) aufweist, dessen Position einem Bediener die eingenommene Position des Drehelements (9) anzeigt.

## Claims

1. Clamp holder (1) for fixing an object, in particular a cable tensioning device (2) for a sun screen and/or blind, to a window or door frame (3), comprising a clamping piece (4) and an angle piece (5),
wherein the clamping piece (4) is connected or can be connected to the object, in particular the cable tensioning device (2), or comprises the object, in particular the cable tensioning device (2), wherein the angle piece (5) comprises a first arm (6) and a second arm (7), which enclose an angle (8), wherein the first arm (6) will engage behind the window or door frame (3) and the second arm (7) will project forwards over the frame (3), and
wherein the clamping piece (4) is displaceably mounted on the second arm (7) of the angle piece (5) and can be pressed against the frame (3) in order to clamp the frame (3) between the second arm (7) of the angle piece (5) and the clamping piece (4), wherein a rotary element (9) having an eccentric prolongation (10) is rotatably mounted in and/or on the second arm (7) of the angle piece (5),
wherein the eccentric prolongation (10) engages in a corresponding eccentric recess (11) in the clamping piece (4), wherein the eccentric prolongation (10) will press the clamping piece (4) against the frame (3) when the rotary element (9) is rotated in a predefined clamping direction of rotation (12), and wherein, when the rotary element (9) is rotated in the clamping direction of rotation (12), regions of a lateral pressing surface (13), which is located at the front in the direction of rotation, of the eccentric prolongation (10) press against a pressing wall (14) of the clamping piece (4), which pressing wall (14) is remote from the first arm (6) of the angle piece (5), whereby the clamping piece (4) is pressed against the frame (3),
wherein the clamping piece (4) is displaceable along a longitudinal axis of the second arm,
**characterised in that** the clamping piece (4) has lateral projections (17) which run parallel to the longitudinal axis and which are guided in undercut guide rails (18) on the second arm (7), which guide rails (18) likewise run parallel to the longitudinal axis.

2. Clamp holder according to claim 1,
**characterised in that**
the region of the pressing surface (13) that presses against the pressing wall (14) travels radially outwards on the rotary element (9) when the rotary element (9) is rotated in the clamping direction of rotation (12).

3. Clamp holder according to claim 1 or 2,
**characterised in that**
the pressing wall (14) is substantially flat and/or the pressing surface (13) is substantially convex, in particular decreases, preferably constantly and/or spirally, with a curvature that decreases as the radial distance from the axis of rotation (D) of the rotary element (9) increases.

4. Clamp holder according to any one of the preceding claims,
**characterised in that**
the eccentric recess (11) of the clamping piece (3) has on its side facing the first arm (6) of the angle piece (5) an opening (15) through which the eccentric prolongation (10) can be pushed into the eccentric recess (11) when the clamp holder (1) is assembled by pushing the clamping piece (4) and the angle piece (5) together, and
**in that** the pressing wall (14) is formed on a nose (25) of a snap-in hook (16), which nose (25) is arranged in the eccentric recess (11) and can be pressed in resiliently and is so arranged and configured that, when the eccentric prolongation (10) is pushed into the eccentric recess (11), the nose (25), owing to its wedge shape, is pressed deeper into the eccentric recess (11) by the eccentric prolongation (10) and thereby allows the eccentric prolongation (10) to be pushed into the eccentric recess (11) but, after the eccentric prolongation (10) has been pushed in, moves back into its starting position again and **in that** position, owing to the pressing wall (14), prevents the eccentric prolongation (10) from being pushed out of the eccentric recess (11) again.

5. Clamp holder according to any one of the preceding claims,
**characterised in that**
the rotary element (9) is rotatably mounted in a corresponding recess (19) in the second arm (7) of the angle piece (5), in particular in a recess (19) that has a system of teeth (20) corresponding to one or more snap-in noses (21) on the rotary element (9).

6. Clamp holder according to any one of the preceding claims,
**characterised in that**
the rotary element (9) is rotatable between a clamping position (22) and a release position (23), wherein the clamp holder (1) is clamped to the window or door frame (3) when the rotary element (9) is in the clamping position (22) and can be removed from the window or door frame (3) when the rotary element (9) is in a release position (23).

7. Clamp holder according to any one of the preceding claims,
**characterised in that**
the rotary element (9) has on its side opposite the eccentric prolongation (10) a handle (24) for manually executing a rotary movement of the rotary element (9), the position of which handle (24) indicates to the operator the position that has been assumed by the rotary element (9).

## Revendications

1. Support de serrage (1) permettant de fixer un objet, en particulier un tendeur de câble (2) pour un dispositif de protection contre le soleil et/ou la vue, sur un cadre de fenêtre ou de porte (3), comportant une pièce de serrage (4) et une pièce coudée (5), ladite pièce de serrage (4) étant reliée ou pouvant être reliée à l'objet, en particulier le tendeur de câble (2), ou comportant ledit objet, en particulier le tendeur de câble (2), ladite pièce coudée (5) comportant une première branche (6) et une deuxième branche (7) qui forment un angle (8), ladite première branche (6) s'engageant derrière le cadre de fenêtre ou de porte (3) et la deuxième branche (7) s'avançant en saillie vers l'avant au-delà du cadre (3), et ladite pièce de serrage (4) étant montée mobile sur la deuxième branche (7) de la pièce coudée (5) et pouvant être pressée contre le cadre (3) pour enserrer le cadre (3) entre la deuxième branche (7) de la pièce coudée (5) et la pièce de serrage (4),
un élément rotatif (9) avec une saillie excentrée (10) étant monté rotatif dans et/ou sur la deuxième branche (7) de la pièce coudée (5),
ladite saillie excentrée (10) s'engageant dans un évidement excentré (11) correspondant dans la pièce de serrage (4), ladite saillie excentrée (10) pressant la pièce de serrage (4) contre le cadre (3) lorsque l'élément rotatif (9) tourne dans une direction de serrage (12) prédéfinie, et,
lorsque l'élément rotatif (9) tourne dans la direction de serrage (12), des zones d'une surface de pression (13) latérale, située à l'avant dans le sens de rotation, de la saillie excentrée (10) poussant contre une paroi d'appui (14) de la pièce de serrage (4), détournée de la première branche (6) de la pièce coudée (5), moyennant quoi la pièce de serrage (4) est pressée contre le cadre (3),
la pièce de serrage (4) pouvant se déplacer le long d'un axe longitudinal de la deuxième branche (7),
**caractérisé en ce que** la pièce de serrage (4) comporte des saillies (17) latérales, parallèles à l'axe longitudinal, lesquelles sont logées sur la deuxième branche (7) dans des rails de guidage (18) détalonnés, également parallèles à l'axe longitudinal.

2. Support de serrage selon la revendication 1, **caractérisé en ce que** la zone de la surface de pression (13), poussant contre la paroi d'appui (14), se déplace radialement vers l'extérieur sur l'élément rotatif (9) lorsque ledit élément rotatif (9) tourne dans la direction de serrage (12).

3. Support de serrage selon la revendication 1 ou 2, **caractérisé en ce que** la paroi d'appui (14) est sensiblement plane et/ou la surface de pression (13) possède une courbure sensiblement convexe, en particulier une courbure qui diminue en s'écartant radialement de l'axe de rotation (D) de l'élément rotatif (9), de préférence qui diminue en continu et/ou en spirale.

4. Support de serrage selon l'une quelconque des revendications précédentes, **caractérisé**
**en ce que** l'évidement excentré (11) de la pièce de serrage (4) comporte, au niveau de son côté orienté vers la première branche (6) de la pièce coudée (5), une ouverture (15) pour insérer la saillie excentrée (10) dans l'évidement excentré (11) au moment de l'assemblage du support de serrage (1) par le rapprochement de la pièce de serrage (4) et de la pièce coudée (5), et
**en ce que** la paroi d'appui (14) est réalisée sur un taquet (25) d'un crochet de blocage (16), lequel taquet est disposé dans l'évidement excentré (11) et peut être enfoncé élastiquement et lequel est agencé et réalisé de telle sorte que, lorsque la saillie excentrée (10) est introduite dans l'évidement excentré (11), ledit taquet, compte tenu de sa conception en forme de cale, est enfoncé par la saillie excentrée (10) plus profondément dans l'évidement excentré (11) et, de ce fait, permet l'introduction de la saillie excentrée (10) dans l'évidement excentré (11), néanmoins revient dans sa position initiale après l'introduction de la saillie excentrée (10) et, en raison de la paroi d'appui (14), empêche dans cette position que la saillie excentrée (10) puisse s'extraire à nouveau de l'évidement excentré (11).

5. Support de serrage selon l'une quelconque des revendications précédentes, **caractérisé en ce que** l'élément rotatif (9) est monté rotatif dans un évidement (19) correspondant dans la deuxième branche (7) de la pièce coudée (5), en particulier dans un évidement (19) qui comporte une surface à crans de blocage (20) qui correspondent à un ou plusieurs ergots de blocage (21) sur l'élément rotatif (9).

6. Support de serrage selon l'une quelconque des revendications précédentes, **caractérisé en ce que** l'élément rotatif (9) est apte à tourner entre une position de blocage (22) et une position de déblocage (23), ledit support de serrage (1) étant immobilisé contre le cadre de fenêtre ou de porte (3) dans la position de blocage (22) de l'élément rotatif (9) et pouvant être détaché du cadre de fenêtre ou de porte (3) dans une position de déblocage (23).

7. Support de serrage selon l'une quelconque des revendications précédentes, **caractérisé en ce que** l'élément rotatif (9), au niveau de son côté en regard de la saillie excentrée (10), comporte une poignée (24) permettant d'effectuer manuellement un mouvement de rotation de l'élément rotatif (9), dont la position indique à un utilisateur la position prise par l'élément rotatif (9).
